# EUROPÄISCHE PATENTSCHRIFT

(11) **EP 0 490 268 B1**
(45) Veröffentlichungstag und Bekanntmachung des Hinweises auf die Patenterteilung: **06.03.1996**
(21) Anmeldenummer: 91120885.8
(22) Anmeldetag: 05.12.1991
(51) Int. Cl.: B28D 1/22

(54) **Einrichtung zum Schneiden von Fliesen und/oder Platten beispielsweise Dachziegel**
Device for cutting tiles and/or plates, for example roofing tiles
Dispositif pour couper des carreaux ou des plaques par exemple tuile

(30) Priorität: 14.12.1990 AT 2547/90
(43) Veröffentlichungstag der Anmeldung: 17.06.1992
(73) Patentinhaber: KAUFMANN GESELLSCHAFT M.B.H. & CO.KG, A-6811 Göfis (AT)
(72) Erfinder: Matt, Adolf, A-6811 Göfis (AT)
(74) Vertreter: Hefel, Herbert, Dipl.-Ing.

(56) Entgegenhaltungen:
- EP-A- 0 277 827
- EP-A- 0 387 142
- CH-A- 384 787
- DE-C- 318 466
- JP-U-57 177 709
- US-A- 3 399 586
- US-A- 4 175 684
- US-A- 4 693 232

## Beschreibung

Die Erfindung bezieht sich auf eine Einrichtung zum Schneiden von Fliesen und/oder Platten mit den Merkmalen des Oberbegriffes des Patentanspruches 1.

Solche Einrichtungen sind bekannt. Einrichtungen dieser Art werden in unterschiedlichen Größen und Typen gefertigt, je nachdem, ob mit ihnen relativ dünne Fliesen oder starkwandige Platten wie beispielsweise Dachziegel geschnitten werden sollen, bzw., ob das Gerät für den Heimwerker bestimmt ist, der es nur gelegentlich verwendet, oder aber, die Einrichtung dem professionellen Handwerker für den täglichen Gebrauch dient. Unabhängig von Type und Größe sind diese Einrichtungen aber so ausgebildet, daß während des Schneidvorganges der Betätigungshebel gegenüber dem Auflageteil in einen Winkelbereich liegt, in dem die für den Schneidvorgang aufzubringende manuelle Kraft möglichst optimal eingesetzt werden kann. Durch diese manuell aufzubringende Kraft wird einerseits der Schneiddruck erzeugt, andererseits der Schlitten über das Werkstück geschoben. Es ist für den einschlägigen Fachmann leicht erkennbar, daß die beiden Kraftkomponenten, die diese Vorgänge bewirken, nur dann optimal aufbringbar sind, wenn der Betätigungshebel während dieses Vorganges in einem bestimmten Winkelbereich liegt. Diese Winkelstellung des Betätigungshebels gegenüber dem Auflageteil ist nun aber abhängig von der Stärke oder Dicke der zu schneidenden Fliese oder Platte.

Es ist nun wünschenwert, daß stärkere und größer dimensionierte Einrichtungen der gegenständlichen Art nicht nur jeweils für relativ starke oder dünne Platten eingesetzt werden, es soll mit diesen starken und groß dimensionierten Einrichtungen auch möglich sein, unter optimalen Bedingungen sowohl dünnwandige wie auch starke und dicke Fliesen oder Platten zu schneiden; die Einrichtung also so auszubilden, daß unabhängig von der Stärke oder Dicke des jeweils zu zerschneidenden Werkstückes der Betätigungshebel im erwähnten optimalen Winkelbereich gegenüber dem Auflageteil liegt.

In diesem Zusammenhang ist die französischen Patentschrift 25 87 647 zu nennen, aus der eine Einrichtung zum Schneiden von Fliesen bekannt ist, bei welcher die Führungsschiene, die von endseitig am Auflageteil angeordneten Lagerböcken getragen ist, einen schmalen, rechteckigen Querschnitt aufweist, und diese Führungsschiene ist so angeordnet, daß sie bezogen auf den erwähnten Auflageteil hochkant steht. Der Betätigungshebel, der zwei winkelig zueinanderstehende Abschnitte aufweist, trägt an seinem einen Ende das scheibenförmige, freidrehbar gelagerte Schneidwerkzeug und dieser Abschnitt des Betätigungshebels besitzt eine in der Ebene dieses Hebels liegende schlitzartige Aussparung, welche von der erwähnten Führungsschiene mit dem rechteckigen Querschnitt durchsetzt ist. Die Öffnungsweite dieser schlitzartigen Aussparung im Betätigungshebel ist um ein Mehrfaches größer als die Höhe der Führungsschiene, so daß der Betätigungshebel im Ausmaß der Differenz der erwähnten Abmessungen als Ganzes verstellbar ist. Nahe der unteren Begrenzungskante dieser schlitzartigen Aussparung, die ebenfalls aus zwei winkelig zueinanderstehenden Abschnitten gebildet ist, sind zwei Bohrungen am vorderen bzw. hinteren Rand ausgespart und sie liegen oberhalb der unteren Begrenzungskante der schlitzartigen Aussparung, die sie unmittelbar durchsetzen. In diese Bohrungen sind Stifte einsetzbar, die beim betriebsmäßigen Einsatz dieser Einrichtung als Widerlager dienen. Es ist mit dieser Einrichtung zwar theoretisch möglich, Platten oder Fliesen unterschiedlicher Stärke oder Dicke zu schneiden, diese Konstruktion erscheint jedoch nicht zweckmäßig insofern, als die Führung zwischen dem Betätigungshebel und der Führungsschiene und das hier notwendigerweise vorhandene Spiel zwischen diesen beiden Konstruktionsteilen für ein hochbelastetes und hochbeanspruchtes Werkzeug wohl keine technische und einwandfrei befriedigende Lösung darstellt. Abgesehen davon sind die hier wechselweise einzusetzenden Stifte, die als Widerlager dienen, wegen ihrer Kleinheit fragwürdige Konstruktionselemente. Einrichtungen der gegenständlichen Art werden ja unter rauhen Arbeitsbedingungen betrieben und solche wechselweise einzusetzenden Stifte werden bei einem solchen Betrieb allzuleicht verloren. Abhängig von der Dicke oder Stärke der jeweils aufzutrennenden Platte sind unterschiedliche Teile der Konstruktion führungsmäßig gepaart. In diesen Mängeln dürfte auch der Grund dafür liegen, daß diese vorbekannte und hinsichtlich ihres Aufbaues wohl sehr einfach erscheinende Einrichtung den Weg in die Praxis nicht hat finden können.

Die vorbekannte Einrichtung nach der deutschen Offenlegungsschrift 39 15 368 besitzt ebenfalls einen Auflageteil für die plattenförmigen Werkstücke mit endseitig angeordneten Lagerböcken, die eine Führung tragen. Diese Führung besteht aus zwei Leisten mit rechteckförmigem Querschnitt, die mit ihrer Breitseite einander benachbart liegen unter Aussparung eines Längsspaltes, in welchem das Schneidwerkzeug verschiebbar geführt ist. Die Enden dieser Führung sind in Lagerböcken höhenverstellbar gelagert. Das Schneidwerkzeug selbst besteht aus einem plattenartigen Element, das von den beiden als Führung dienenden Leisten aufgenommen ist und das an seiner unteren Seite das frei drehbare, scheibenartige Schneidwerkzeug trägt und das an seiner oberen Seite einen mit ihm fest und starr verbundenen Handgriff aufweist. Quer von diesem plattenartigen Element abstehende Stifte an seinem oberen bzw. an seinem unteren Rand bilden Anschläge dafür, daß dieses Element aus dieser Führung nicht herausgezogen werden kann, ferner bilden diese Stifte Widerlager beim betriebsmäßigen Schneidvorgang. Eine Einrichtung dieser Art ist für den gewerbsmäßigen Einsatz völlig ungeeignet, weil die zum Schneiden von Platten, Fliesen oder Dachziegeln erforderlichen Kräfte mit einer solchen Einrichtung nicht aufbringbar sind. Darüberhinaus ist die Lagerung und Führung des Schneidwerkzeuges als solches nicht hinreichend stabil und exakt.

In diesem Zusammenhang ist auch die vorbekannte Konstruktion nach der US-PS 4 693 232 zu erwähnen. Entlang der oberhalb des Auflageteiles ortsfest angeordneten Führungsschiene ist ein Betätigungshebel verschiebbar gelagert, der von dieser Führungsschiene durchsetzt ist. An dem unterhalb der Führungsschiene liegenden Abschnitt dieses Betätigungshebels ist ein Winkelhebel schwenkbar gelagert, wobei die im Scheitelbereich des Winkelhebels liegende Schwenkachse ein Kugellager durchsetzt, das beim betriebsmäßigen Einsatz an der Unterseite der Führungsschiene abrollt. An dem schräg nach unten gerichteten Schenkel des Winkelhebels ist das frei drehbar gelagerte, rädchenförmige Schneidwerkzeug vorgesehen. An der Oberseite dieses das Schneidwerkzeug tragenden Schenkels des Winkelhebels liegt ein rechteckförmiger Nocken an mit einer außermittigen Achse, der gegenüber dem Betätigungshebel mittels eines kleinen flügelähnlichen Handgriffes verstellbar ist, um so die Einstellhöhe des Schneidwerkzeuges gegenüber dem Auflageteil zu verändern. Eine Spiralfeder, die von der erwähnten Schwenkachse durchsetzt ist, drückt den Schenkel mit dem Schneidwerkzeug an diesen rechteckförmigen Nocken an. Aufgrund der exzentrischen Lage der Achse dieses rechteckförmigen Nockens kann das Schneidwerkzeug gegenüber dem Auflageteil auf vier unterschiedliche Arbeitshöhen eingestellt werden. Bei dieser vorbekannten Konstruktion behält der Betätigungshebel gegenüber dem Auflageteil unabhängig von der jeweils gewählten Einstellhöhe des Schneidwerkzeuges gegenüber dem Auflageteil seine Winkellage bei. Unter Berücksichtigung der beim betriebsmäßigen Einsatz bei solchen Geräten auftretenden Kräfte erscheint diese Konstruktion nicht zweckmäßig, da der hier verwendete, relativ kleine Nocken und die für seine Lagerung vorgesehene Aufnahmebohrung außerordentlich hoch beansprucht werden, so daß entweder sehr teure Werkstoffe eingesetzt werden müssen, die die auftretenden Belastungen auf die Dauer ohne Verformung aufnehmen können oder aber es muß eine beschränkte Lebensdauer des Gerätes bzw. dieser Bauteile in Kauf genommen werden.

Von diesem Stand der Technik geht die Erfindung aus und sie schlägt zur Lösung des anstehenden Problems jene Maßnahmen vor, die Gegenstand und Inhalt des kennzeichnenden Teiles des Patentanspruches 1 sind.

Durch diese Maßnahme wird nämlich nicht nur erreicht, daß die Schneidkante des Schneidwerkzeuges hinsichtlich ihrer Höhenlage oberhalb des Auflageteiles veränderbar ist, und so die Lage des Schneidwerkzeuges stets der Stärke oder Dicke des Werkstückes angepaßt werden kann mit der Folge, daß beim Schneiden der Betätigungshebel gegenüber dem Auflageteil unabhängig von der Stärke oder Dicke des plattenförmigen Werkstückes stets im optimalen Winkelbereich liegt, sondern auch, daß stabile Führungen und Führungselemente vorliegen, so daß die Einrichtung auch für den rauhen Baustellenbetrieb bestens geeignet ist.

Um die Erfindung zu veranschaulichen, wird ein Ausführungbeispiel anhand der Zeichnung näher erläutert. Es zeigen:
Fig. 1 die Seitensicht eines Fliesenschneidgerätes und
Fig. 2 die Draufsicht auf den Gegenstand nach Fig. 1;
Fig. 3 veranschaulicht in Ansicht die Ausgestaltung der mittleren Fläche des Schlittens;
Fig. 4 die Seitenansicht des Stellhebels;
Fig. 5 die Ansicht des Betätigungshebels;
die Fig. 6 und 7 Ansicht und Seitensicht des Brechwerkzeuges;
die Fig. 8, 9 und 10 in Ansicht, die für die Erfindung wesentlichen Teile in ihrer gegenseitigen Lage zueinander und in ihrem Zusammenwirken, wobei die Fig. 8, 9 und 10 drei verschiedenen Ruhestellungen des Betätigungshebels veranschaulichen;
Fig. 11 veranschaulicht die Lagerung des Brechwerkzeuges im Schnitt nach der Linie XI - XI in Fig. 8.

Aus den Fig. 1 und 2 ist erkennbar, daß das Fliesenschneidgerät aus einem länglichen Auflageteil 1 besteht, an dessen beiden Stirnseiten 2 die Lagerböcke 3 in geeigneter Weise fixiert und befestigt sind. Diese Lagerböcke 3 tragen zwei parallel zueinander und zum Auflageteil 1 ebenfalls parallel verlaufende, voneinander distanzierte Führungsschienen 4. An diesen beiden Führungsschienen und zwischen denselben, ist ein Schlitten 5 verschiebbar gelagert. Mit diesem Schlitten 5 ist ein Betätigungshebel 6 mit einem Betätigungs- oder Handgriff 7 verbunden, wobei dieser Betätigungshebel 6 in einer vertikalen, zum Auflageteil 1 stehenden Ebene verschwenkbar ist (Pfeil 8). An der Unterseite dieses Hebels ist ein Schneidwerkzeug 9 befestigt, das wie bei einem Glasschneider aus einem frei drehbar gelagerten Schneidrädchen besteht. Ferner ist an diesem Betätigungshebel 6 noch ein Brechwerkzeug pendelnd angelenkt, das eine im wesentlichen T-förmige Gestalt besitzt (Fig. 6 und 7).

In Fig. 1 ist der Betätigungshebel 6 in hochgeschwenkter Stellung veranschaulicht. Ist der Betätigungshebel 6 jedoch nach unten geschwenkt, so liegen das pendelnd aufgehängte Brechwerkzeug 10 und das Schneidwerkzeug 9 in jener Lage gegenüber dem Auflageteil 1, die in Fig. 1 durch strichlierte Linien 11 und 12 veranschaulicht ist. Die Höhe der Schneidkante des Schneidwerkzeuges 9 über dem Auflageteil 1 ist hier als Arbeithöhe H bezeichnet.

Vorerst werden anhand der Fig. 3, 4 und 5 einige Details des Gerätes erläutert: der Schlitten 5 besteht aus zwei symmetrischen Teilen, die miteinander verspannt sind und die Fig. 3 veranschaulicht jene Seite des einen Teiles des Schlittens 5, der der gleich ausgestalteten Seite des anderen Teiles benachbart liegt, wenn die beiden Teile zum Schlitten 5 mittels Befestigungsschrauben vereinigt sind. Wird davon ausgegangen, daß die Fläche 13 mit der Bohrung 14 zur Aufnahme der Schwenkachse 28 in der Zeichenebene liegt, so springen die Flächen 15 und 16 gegenüber der Zeichenebene etwas vor, wogegen die Fläche 17 gegenüber der Zeichenebene nach hinten versetzt ist. Die obere vertikale Stirnfläche bildet eine Anschlagfläche 18, die weiter unten noch im einzelnen erläutert werden wird. Die Bohrungen 33 und 34 nehmen Schrauben auf, mit welchen die beiden gleich ausgebildeten Teile zur Bildung des Schlittens 5 zusammengeschraubt werden.

Fig. 4 veranschaulicht in Ansicht den Stellhebel 19. Dieser einarmige Stellhebel 19 verläuft über seine Länge abgeschrägt und die beiden diesen Stellhebel bildenden Schenkel schließen miteinander einen stumpfen Winkel ein. Im einen Schenkel dieses Stellhebels 19 sind zwei Bohrungen 20 und 21 vorgesehen.

Weiters ist noch der Betätigungshebel 6 zu betrachten, der in Ansicht in Fig. 5 dargestellt ist. Dieser Betätigungshebel 6 besitzt an seinem einen Ende eine vertikale Langlochausnehmung 22 und eine weitere Bohrung 23 sowie eine kreisbogenförmig verlaufende Aussparung 24, deren Zentrum in der Achse der Bohrung 23 liegt. An einem nach unten ragenden Fortsatz 25 ist das hier nicht dargestellte Schneidwerkzeug 9 frei drehbar gelagert. An seinem Ende besitzt dieser Hebel einen nach oben gerichteten Abschnitt 26, der an seiner den Betätigungsgriff 7 zugewandten Seite eine etwa vertikal verlaufende Begrenzungskante 27 aufweist. Der Abstand der Bohrungen 20 und 21 im Stellhebel (Fig. 4) entspricht dem Abstand der Langlochausnehmung 22 und der Bohrung 23. Jener Bereich des Betätigungshebels 6 der den Abschnitt 26, die Langlochaussparung 22, die Bohrung 23 und die kreisbogenförmige Aussparung 24 beinhaltet, besitzt eine schlitzartige Ausnehmung 32 (Fig. 2) und in dieser schlitzartigen Aussparung ist der Stellhebel 19 gelagert.

Die Fig. 8, 9 und 10 veranschaulichen nun die Lage der vorstehend beschriebenen Einzelteile am Schlitten 5, wobei die Kontur des Schlittens nach Fig. 3 hier nur mit einer dünnen Linie eingezeichnet ist. Die drei erwähnten Darstellungen unterscheiden sich durch die verschiedenen relativen Lage der Teile zueinander:

Die Schwenkachse 28, die von der Bohrung 14 des Schlittens 5 aufgenommen ist, stellt sozusagen den Angelpunkt des Hebelwerkes dar.

Um diese Schwenkachse 28 ist der Stellhebel 19 verschwenkbar, wobei seine jeweils gegenüber dem Betätigungshebel 6 eingenommene Stellung mit der die kreisbogenförmige Aussparung 24 durchsetzenden und von der Bohrung 29 aufgenommenen Klemmschraube 30 fixierbar ist. Die Schwenkachse 28 durchsetzt mit Spiel die Langlochbohrung 22 im Betätigungshebel 6. Der Lagerzapfen 31, der die Bohrungen 21 und 23 durchsetzt, verbindet Stellhebel 19 und Betätigungshebel 6. Dieser Lagerzapfen 31 ist so lange bemessen, daß er den Hebel 6 beidseitig überragt (Fig. 11), wobei an diesen vorstehenden Enden das Brechwerkzeug 10 pendelnd angelenkt ist.

Ist die Klemmschraube 30 festgezogen und der Stellhebel 19 gegenüber dem Betätigungshebel 6 damit festgelegt, so bilden diese beiden Hebel ein in sich starres Hebelsystem, das um die Schwenkachse 28 schwenkbar ist. In der Ruhelage dieses Hebelsystems liegt die Begrenzungskante 27 des Abschnittes 26 des Betätigungshebels 6 an der vertikalen Anschlagfläche 18 des Schlittens 5 an. Die Arbeitshöhe H des Schneidwerkzeuges 9 ist damit bestimmt.

Soll nun das Schneidwerkzeug auf eine andere Arbeitshöhe eingestellt werden, so wird die Klemmschraube 30 gelöst und in der kreisbogenförmigen Aussparung 24 nach oben (Fig. 9) oder nach unten (Fig. 10) verschoben. Dadurch wird der Stellhebel 19 um die Achse 28 verschwenkt, wobei der Lagerzapfen 31 etwas nach oben oder nach unten wandert, wodurch das Ausmaß dieser Bewegung des Lagerzapfens 31 gegeben ist im wesentlichen durch die Länge des Hebelarmes, der dem Abstand zwischen Schwenkachse 28 und Lagerzapfen 31 entspricht und dem jeweiligen Verstellwinkel, wobei zu beachten ist, daß aufgrund der hier veranschaulichten und geoffenbarten Konstruktion der gesamte Schwenkwinkel des Stellhebels 19 größer ist als die Bogenlänge der kreisbogenförmigen Aussparung 24. Durch dieses Verschwenken wird die Arbeitshöhe H des Schneidwerkzeuges 9 gegenüber dem Auflageteil verändert. Das Ausmaß der jeweiligen Veränderung ist den Fig. 8, 9 und 10 direkt zu entnehmen. Ist die gewünschte Arbeitshöhe eingestellt, wird die Klemmschraube 30 festgezogen.

Nachdem der Schwerpunkt des Betätigungshebels 6 rechts (in den Fig. 8, 9 und 10) von seiner eigentlichen Schwenkachse 31 liegt und die Begrenzungskante 27 des Abschnittes 26 an der vertikalen Anschlagfläche 18 des Schlittens 5 ansteht, verändert der Betätigungshebel 6 bei der geschilderten Verstellung nur seinen Abstand gegenüber dem Auflageteil 1, dies unter Beibehaltung seiner Lage gegenüber diesem Auflageteil, mit anderen Worten, der Betätigungshebel wird in seiner Ruhestellung durch die genannte Verstellung gegenüber dem Auflageteil 1 parallel verschoben.

Die hier aufgezeigte Konstruktion läßt sich sehr raumsparend gestalten, da der Stellhebel 19 sozusagen in den Betätigungshebel integrierbar ist. Zu diesem Zweck ist der Betätigungshebel 6 in seinem dem Schlitten 5 zugewandten Bereich durch eine Ausnehmung 32 geschlitzt und in dieser schlitzartigen Ausnehmung ist der Stellhebel 19 untergebracht. Im Schlitten 5 begrenzen die Flächen 17 jenen Bereich, in dem das Brechwerkzeug 10 pendelnd aufgehängt ist (Fig. 11).

Dank der erfindungsgemäßen Maßnahme kann der Betätigungshebel innerhalb des Schlittens 5, der hinsichtlich seiner Höhenlage gegenüber dem Auflageteil 1 durch die Führungsschienen festgelegt ist, parallel zu sich selbst und in seiner Schwenkebene verschoben werden, wobei seine Schwenkachse 28 relativ zum Schlitten 5 ihre Lage beibehält. In jeder dieser seiner Lagen ist der Betätigungshebel 6 festlegbar, d.h., er behält die ihm zugeteilte Lage relativ zum Schlitten 5 bei, wobei diese Festlegung mittels der Klemmschraube 30 bewirkt wird, die in angezogenem Zustand Betätigungshebel 6 und Stellhebel 19 kraftschlüssig miteinander verspannt. Unabhängig von seiner jeweiligen Lage relativ zum Schlitten 5 ist der Betätigungshebel 6 um die bezüglich des Schlittens 5 ortsfeste Schwenkachse 28 schwenkbar.

## Patentansprüche

1. Einrichtung zum Schneiden von Fliesen und/oder Platten mit einem länglichen Auflageteil (1) für die Werkstücke, an dessen Schmalseiten Lagerböcke (3) angeordnet sind, welche parallel zur Längserstreckung des Auflageteiles (1) verlaufende und oberhalb desselben angeordnete Führungsschienen (4) tragen und entlang dieser Führungsschienen (4) ein Schlitten (5) verschiebbar ist, an welchem ein das Schneid- (9) und eventuell ein Brechwerkzeug (10) tragender, einen Betätigungsgriff (7) aufweisender, um eine Schwenkachse schwenkbarer Betätigungshebel (6) gelagert ist, dadurch gekennzeichnet, daß der Betätigungshebel (6) innerhalb des Schlittens (5) und relativ zu demselben und in seiner Schwenkebene parallel zu sich verstellbar gelagert und in jeder seiner dadurch einnehmbaren Lage gegenüber dem Schlitten festlegbar und schwenkbar ist, wobei in oder parallel zur Schwenkebene des Betätigungshebels (6) ein um die im Schlitten (5) ortsfeste Achse (28) schwenkbarer Stellhebel (19) vorgesehen ist, dessen gegen den Betätigungsgriff (7) des Betätigungshebels (6) gerichtetes freies Ende am Betätigungshebel festlegbar ist und am Stellhebel (19) ein zu seiner Schwenkachse (28) parallel liegender Lagerzapfen (31) angeordnet ist, an welchem der Betätigungshebel (6) schwenkbar angelenkt ist, wobei vorzugsweise der Lagerzapfen (31) für den Betätigungshebel (6) näher der Schwenkachse (28) des Stellhebels (19) als dessen freies Ende liegt.

2. Einrichtung nach Anspruch 1, dadurch gekennzeichnet, daß der Stellhebel (19) einarmig ausgebildet ist und an seinem freien Ende eine Klemmschraube (30) trägt, die eine kreisbogenförmige Aussparung (24) am Betätigungshebel (6) durchsetzt.

3. Einrichtung nach Anspruch 1, dadurch gekennzeichnet, daß am Lagerzapfen (31) außer dem Betätigungshebel (6) das Brechwerkzeug (10) pendelnd angelenkt ist.

4. Einrichtung nach Anspruch 3, dadurch gekennzeichnet, daß der Lagerzapfen (31) und das an ihm pendelnd angelenkte Brechwerkzeug (10) zwischen der Schwenkachse (28) des Stellhebels (19) und dem in an sich bekannter Weise an der Unterseite des Betätigungshebels (6) angeordneten Schneidwerkzeug liegt.

5. Einrichtung nach Anspruch 1, dadurch gekennzeichnet, daß der Betätigungshebel (6) zweiarmig ausgebildet ist und der zweite Arm des Betätigungshebels sich über die ortsfeste Schwenkachse (28) des Stellhebels (19) hinaus erstreckt und die im Schlitten (5) ortsfest gelagerte Schwenkachse (28) des Stellhebels (19) eine im wesentlichen vertikal verlaufende Langlochausnehmung (22) im einen Arm des Betätigungshebels (6) durchsetzt.

6. Einrichtung nach Anspruch 5, dadurch gekennzeichnet, daß der kurze, die Langlochausnehmung (22) aufweisende Arm des Betätigungshebels (6) einen nach oben gerichteten Abschnitt (26) aufweist, der an seiner dem Lagerzapfen bzw. dem Betätigungsgriff (7) zugewandten Seite eine etwa vertikal verlaufende Begrenzungskante (27) besitzt, welche in der Ruhestellung des Betätigungshebels (6) an einer dazu korrespondierend liegenden Anschlagfläche (18) des Schlittens (5) anliegt.

7. Einrichtung nach einem der Ansprüche 1 bis 6, dadurch gekennzeichnet, daß der Betätigungshebel (6) zumindest in dem dem Schlitten (5) zugewandten Bereich eine schlitzartige, vertikale Ausnehmung (32) aufweist, in welcher der Stellhebel (19) liegt.

8. Einrichtung nach Anspruch 1, dadurch gekennzeichnet, daß sich die wirksame Länge des Stellhebels (19) zur wirksamen Länge des Betätigungshebels (6) zirka wie 1:4 verhält.

## Claims

1. A device for cutting tiles and/or slabs, having an oblong supporting part (1) for the workpieces on the narrow sides of which supporting part (1) there are arranged rests (3) which bear guide rails (4) - running parallel to the longitudinal extension of the supporting part (1) and being arranged thereabove - and a slide (5) is movable along these guide rails (4), on which slide (5) there is mounted a control lever (6) which bears the cutting tool (9) and optionally a breaking tool (10), has a control handle (7) and is pivotable about a pivoting axis, characterised in that the control lever (6) is mounted so as to be adjustable in a parallel manner within the slide (5) and relative thereto and in its plane of rotation, and is securable and pivotable in each of the positions which it can thereby assume relative to the slide, an adjusting lever (19) pivotable about the axis (28) fixed in the slide (5) being provided in or parallel to the plane of rotation of the control lever (6), the adjusting-lever free end directed towards the control handle (7) of the control lever (6) being able to be secured in position on the control lever and on the adjusting lever (19) there being arranged a pivot pin (31) lying parallel to its pivoting axis (28), the control lever (6) being pivotably mounted on this pivot pin (31), the pivot pin (31) for the control lever (6) preferably lying closer to the pivoting axis (28) of the adjusting lever (19) than the free end of the latter.

2. A device in accordance with Claim 1, characterised in that the adjusting lever (19) is one-armed and at its free end bears a clamping screw (30) which extends through an arc-shaped opening (24) in the control lever (6).

3. A device in accordance with Claim 1, characterised in that in addition to the pivotably-mounted control lever (6), the pivot pin (31) has the breaking tool (10) pivotably mounted thereon in an oscillating manner.

4. A device in accordance with Claim 3, characterised in that the pivot pin (31) and the breaking tool (10) pivotably mounted thereon in an oscillating manner lie between the pivoting axis (28) of the adjusting lever (19) and the cutting tool arranged in a manner known per se at the underside of the control lever (6).

5. A device in accordance with Claim 1, characterised in that the control lever (6) is two-armed and the second arm of the control lever extends beyond the fixed pivoting axis (28) of the adjusting lever (19), and the adjusting-lever pivoting axis (28) mounted in a fixed manner in the slide (5) passes through a substantially vertically-extending oblong opening (22) in one arm of the control lever (6).

6. A device in accordance with Claim 5, characterised in that the short arm of the control lever (6), having the oblong opening (22), has an upwardly-directed portion (26) which has a substantially vertically-extending boundary edge (27) at its side facing the pivot pin or the control handle (7), in the rest position of the control lever (6) this boundary edge (27) contacting with a slide stop-face (18) lying so as to correspond thereto.

7. A device in accordance with any one of Claims 1 to 6, characterised in that at least in the region facing the slide (5), the control lever (6) has a slot-like vertical opening (32) in which there lies the adjusting lever (19).

8. A device in accordance with Claim 1, characterised in that the ratio of the effective length of the adjusting lever (19) to the effective length of the control lever (6) is approximately 1 : 4.

## Revendications

1. Dispositif de coupe de carreaux et/ou de plaques, comportant une embase longitudinale (1) d'appui pour les pièces, dont les côtés étroits portent des paliers supports(3) sur lesquels sont montés, parallèlement à la direction longitudinale de l'embase (1) et au-dessus d'elle, des rails de guidage (4) le long desquels peut coulisser un chariot (5) portant un outil de coupe (9) et éventuellement un outil de rupture (10), ainsi qu'un levier de manoeuvre (6) équipé d'une poignée (7) susceptible de basculer autour d'un axe, caractérisé en ce que le levier de manoeuvre (6) est réglable parallèlement à lui à l'intérieur du chariot (5) et relativement à lui dans son plan de basculement, et avec blocage dans chaque position vis-à-vis du chariot tout en pouvant continuer à basculer, un levier de réglage (19) étant prévu dans le plan de basculement du levier (6) ou parallèlement à ce plan et pouvant basculer autour d'un axe (28) fixé au chariot, son extrémité libre située à l'opposé de la poignée (7) du levier de manoeuvre (6) pouvant être fixée à ce levier, tandis que le levier de réglage (19) porte un pivot (31) parallèle à l'axe de basculement (28) et autour duquel peut pivoter le levier de manoeuvre (6), ce pivot (31) étant de préférence plus proche de l'axe de basculement (28) du levier de réglage (19) que de l'extrémité libre de celui-ci.

2. Dispositif selon la revendication 1, caractérisé en ce que le levier de réglage (19) comporte un seul bras portant à son extrémité libre une vis de serrage (30) traversant une découpe en arc-de-cercle (24) pratiquée dans le levier de manoeuvre (6).

3. Dispositif selon la revendication 1, caractérisé en ce que le pivot (31), en plus du levier de manoeuvre (6), est monté oscillant l'outil de fracture (10).

4. Dispositif selon la revendication 3, caractérisé en ce que le pivot (31) et l'outil de fracture monté oscillant sur ce pivot, sont placés entre l'axe (28) du levier de réglage (19) et l'outil de coupe monté, de manière connue, sur la face inférieure du levier de manoeuvre (6).

5. Dispositif selon la revendication 1, caractérisé en ce que le levier de manoeuvre (6) comporte deux bras dont le second bras du levier de manoeuvre s'étend au-dessus de l'axe (28) de basculement du levier de réglage (19), cet axe, fixé au chariot (5), traversant une boutonnière (22) sensiblement verticale pratiquée dans le bras du levier de manoeuvre (6).

6. Dispositif selon la revendication 5, caractérisé en ce que le bras court du levier (6), dans lequel se trouve la boutonnière (22), présente une partie (26) dirigée vers le haut et limitée, du côté du pivot ou de la poignée (7), par un bord (27) sensiblement vertical qui est en contact avec une surface correspondante de butée (18) portée par le chariot (5), lorsque le levier de manoeuvre est en position de repos.

7. Dispositif selon une des revendications 1 à 6, caractérisé en ce que le levier de manoeuvre (6), au moins dans la zone en face du chariot (5), présente une cavité verticale évidée (32) dans laquelle se trouve le levier de réglage (19).

8. Dispositif selon la revendication 1, caractérisé en ce que les longueurs utiles du levier de réglage (19) par rapport aux longueurs utiles du levier de manoeuvre est d'environ 1/4.
